# EUROPÄISCHE PATENTSCHRIFT

(11) **EP 2 245 621 B1**
(45) Veröffentlichungstag und Bekanntmachung des Hinweises auf die Patenterteilung: **01.05.2019**
(21) Anmeldenummer: 09711908.5
(22) Anmeldetag: 02.02.2009
(51) Int. Cl.: G10L 19/00

(54) **VERFAHREN UND MITTEL ZUR ENKODIERUNG VON HINTERGRUNDRAUSCHINFORMATIONEN**
METHOD AND MEANS FOR ENCODING BACKGROUND NOISE INFORMATION
PROCÉDÉ ET MOYENS D ENCODAGE D INFORMATIONS DE BRUIT DE FOND

(30) Priorität: 19.02.2008 DE 102008009719
(43) Veröffentlichungstag der Anmeldung: 03.11.2010
(73) Patentinhaber: Unify GmbH & Co. KG, 80807 München (DE)
(72) Erfinder: TADDEI, Herve, 2273 RG Voorburg (NL); SCHANDL, Stefan, A-1130 Wien (AT); SETIAWAN, Panji, 81739 München (DE)
(74) Vertreter: Fritzsche, Thomas
(86) Internationale Anmeldenummer: PCT/EP2009/051118
(87) Internationale Veröffentlichungsnummer: WO 2009/103608

(56) Entgegenhaltungen:
- EP-A1- 1 808 852
- US-A1- 2008 027 716
- SETIAWAN P ET AL: "On the ITU-T G.729.1 Silence Compression Scheme" EUSIPCO-2008, [Online] 25. August 2008 (2008-08-25), Seiten 1-5, XP002526622 LAUSANNE, SWITZERLAND Gefunden im Internet: URL:http://www.eurasip.org/Proceedings/Eus ipco/Eusipco2008/papers/1569104920.pdf> [gefunden am 2009-05-29]
- SOLLAUD A: "G.729.1 RTP Payload Format update: DTX support" INTERNET CITATION, [Online] 8. Februar 2008 (2008-02-08), - 8. Februar 2008 (2008-02-08) XP002526621 Gefunden im Internet: URL:http://www.ietf.org.nyud.net:8080/proc eedings/08mar/IDs/draft-ietf-avt-rfc4749-d tx-update-00.txt> [gefunden am 2008-02-08]
- BERND GEISER ET AL: "Bandwidth Extension for Hierarchical Speech and Audio Coding in ITU-T Rec. G.729.1" IEEE TRANSACTIONS ON AUDIO, SPEECH, AND LANGUAGE PROCESSING, Bd. 15, Nr. 8, 1. November 2007 (2007-11-01), Seiten 2496-2509, XP011192970 IEEE SERVICE CENTER, NEW YORK, NY, US ISSN: 1558-7916
- BRUHN S ET AL: "Continuous and discontinuous power reduced transmission of speech inactivity for the GSM system" IEEE GLOBECOM 1998, Bd. 4, 8. November 1998 (1998-11-08), - 12. November 1998 (1998-11-12) Seiten 2091-2096, XP002529976 SYDNEY, NSW, AUSTRALIA ISBN: 0-7803-4984-9
- SERIZAWA M ET AL: "A silence compression algorithm for multi-rate/dual-bandwidth MPEG-4 CELP standard" IEEE INTERNATIONAL CONFERENCE ON ACOUSTICS, SPEECH, AND SIGNAL PROCESSING, ICASSP '00, Bd. 2, 5. Juni 2000 (2000-06-05), - 9. Juni 2000 (2000-06-09) Seiten 1173-1176, XP010504937 PISCATAWAY, NJ, USA
- "CODING OF SPEECH AT 8 KBIT/S USING CONJUGATE STRUCTURE ALGEBRAIC-CODE-EXCITED LINEAR-PREDICTION (CS-ACELP). ANNEX B: A SILENCE COMPRESSION SCHEME FOR G.729 OPTIMIZED FOR TERMINALS CONFORMING TO RECOMMENDATION V.70", ITU-T RECOMMENDATION G.729, XX, XX, 1 November 1996 (1996-11-01), page COMPLETE23, XP002259964,
- "G.729 based Embedded Variable bit-rate coder: An 8-32 kbit/s scalable wideband coder bitstream interoperable with G.729; G.729.1 (05/06)", ITU-T DRAFT STUDY PERIOD 2005-2008, INTERNATIONAL TELECOMMUNICATION UNION, GENEVA ; CH, no. G.729.1 (05/06), 29 May 2006 (2006-05-29), XP017404590,

## Beschreibung

Die Erfindung betrifft Verfahren und Mittel zur Enkodierung von Hintergrundrauschinformationen bei Sprachsignalkodierungsverfahren.

Für Telefongespräche ist seit den Anfängen der Telekommunikation eine Bandbreitenbeschränkung für eine analoge Sprachübertragung vorgesehen. Die Sprachübertragung erfolgt auf einem eingeschränkten Frequenzbereich von 300 Hz bis 3400 Hz.

Ein solcher eingeschränkter Frequenzbereich ist auch bei vielen Sprachsignalkodierungsverfahren für die heutige digitale Telekommunikation vorgesehen. Vor einem Kodiervorgang wird hierzu eine Bandbreitenbegrenzung des analogen Signals durchgeführt. Zur Kodierung und zur Dekodierung kommt dabei ein Codec zum Einsatz, welcher aufgrund der beschriebenen Bandbreitenbeschränkung im Frequenzbereich zwischen 300 Hz und 3400 Hz im Folgenden auch als schmalbandiger Sprach-Codec (Narrow Band Speech Codec) bezeichnet wird. Unter dem Begriff Codec wird dabei sowohl die Kodiervorschrift zur digitalen Kodierung von Audiosignalen als auch die Dekodiervorschrift zur Dekodierung von Daten mit dem Ziel einer Rekonstruktion des Audiosignals verstanden.

Ein schmalbandiger Sprach-Codec ist beispielsweise aus der ITU-T-Empfehlung G.729 bekannt. Mittels der dort beschriebenen Kodiervorschrift ist eine Übertragung eines schmalbandigen Sprachsignals mit einer Datenrate von 8 kbit/s vorgesehen.

Weiterhin sind sogenannte breitbandige Sprach-Codecs (Wide Band Speech Codec) bekannt, welche zur Verbesserung des Höreindrucks eine Kodierung eines in einem erweiterten Frequenzbereich vorsehen. Ein derart erweiterter Frequenzbereich liegt z.B. zwischen einer Frequenz von 50 Hz und 7000 Hz. Ein breitbandiger Sprach-Codec ist beispielsweise aus der ITU-T-Empfehlung G.729.EV bekannt.

Üblicherweise sind Kodierungsverfahren für breitbandige Sprach-Codecs skalierbar gestaltet. Mit einer Skalierbarkeit ist hier gemeint, dass die übertragenen kodierten Daten verschiedene abgegrenzte Blöcke enthalten, welche den schmalbandigen Anteil, den breitbandigen Anteil und/oder die volle Bandbreite des kodierten Sprachsignals enthalten. Eine solche skalierbare Gestaltung gestattet einerseits eine empfängerseitige Abwärtskompatibilität und andererseits bietet sie eine einfache Möglichkeit, im Falle von eingeschränkten Datenübertragungskapazitäten im Übertragungskanal eine sender- und empfängerseitige Anpassung der Datenrate und der Größe von übertragenen Datenrahmen vorzunehmen.

Für eine Reduzierung der Datenübertragungsrate durch einen Codec ist üblicherweise eine Komprimierung der zu übertragenden Daten vorgesehen. Eine Komprimierung wird beispielsweise durch Kodierungsverfahren erreicht, wobei zur Kodierung der Sprachdaten Parameter für ein Anregungssignal und Filterparameter bestimmt werden. Die Filterparameter sowie das Anregungssignal spezifizierende Parameter werden dann an den Empfänger übertragen. Dort wird mithilfe des Codecs ein synthetisches Sprachsignal synthetisiert, das dem ursprünglichen Sprachsignal hinsichtlich eines subjektiven Höreindrucks möglichst ähnlich ist. Mit Hilfe diesem auch als »Analysis-by-Synthesis« bezeichneten Verfahren werden nicht die ermittelten und digitalisierten Abtastwerte (Samples) selbst übertragen, sondern ermittelte Parameter, die eine empfängerseitige Synthese des Sprachsignals ermöglichen.

Eine weitere Maßnahme zur Reduzierung der Datenübertragungsrate bietet ein Verfahren zur diskontinuierlichen Übertragung (Discontinuous Transmission), welches in der Fachwelt auch unter dem Begriff DTX geläufig ist. Das grundsätzliche Ziel von DTX ist eine Reduzierung der Datenübertragungsrate im Fall einer Sprechpause.

Hierzu kommt auf Seiten des Senders eine Sprechpausenerkennung (Voice Activity Detection, VAD) zum Einsatz, welche bei Unterschreiten eines bestimmten Signalpegels auf eine Sprechpause erkennt. Üblicherweise wird vom Empfänger während einer Sprechpause keine völlige Stille erwartet. Im Gegenteil würde eine völlige Stille empfängerseitig zu Irritationen oder sogar zur Vermutung eines Verbindungsabbaus führen. Aus diesem Grund werden Verfahren zur Erzeugung eines sogenannten Komfortrauschen (Comfort Noise) angewandt.

Bei einem Komfortrauschen handelt es sich um Rauschen, welches zur Füllung von Stillephasen auf Seiten des Empfängers synthetisiert wird. Das Komfortrauschen dient einem subjektiven Eindruck einer weiter bestehenden Verbindung, ohne die für die Übertragung von Sprachsignalen vorgesehene Datenübertragungsrate zu beanspruchen. Mit anderen Worten wird zur senderseitigen Kodierung des Rauschens ein geringerer Aufwand als zur Kodierung der Sprachdaten betrieben. Für eine empfängerseitig noch als realistisch empfundene Synthetisierung des Komfortrauschens werden Daten mit einer weitaus niedrigeren Datenrate übertragen. Die hierbei übertragenen Daten werden in der Fachwelt auch als SID (Silence Insertion Description) bezeichnet.

Derzeit in der Entwicklung stehende Codecs konzentrieren sich auf eine skalierbare Enkodierung der Sprachinformation. Mit Hilfe einer skalierbaren Ansatzes wird erreicht, dass das Ergebnis des Enkodiervorgangs verschiedene Blöcke enthält, welche den schmalbandigen Anteil des ursprünglichen Sprachsignals enthalten, den breitbandigen Anteil oder auch die volle Bandbreite des Sprachsignals enthalten, also z.B. einen Frequenzbereich zwischen 50 und 7000 Hz.
In SOLLAUD A: "G.729.1 RTP Payload Format update: DTX support" INTERNET CITATION, [ONLINE] 8. Februar 2008 (2008-02-08), XP002526621, URL: http://tools.ietf.org/id/draft-ietf-avt-rfc4749-dtx-update-00.txt, ist eine Aktualisierung des Real-time Transport Protocol (RTP) Lastformats zur Verwendung für den ITU-T G.729.1 Sprachcodec beschrieben. Die Aktualisierung fügt der RFC 4749 Spezifikation in rückwärts kompatibler Weise eine Unterstützung von DTX hinzu. Als Hintergrundinformation ist aufgeführt, dass G.729.1 SID eine eingebettete Struktur aufweist mit einem Kern-SID gleich dem G.729 SID und einer ersten und zweiten Erweiterungsschicht. Die erste Erweiterungsschicht fügt manche Parameter für Schmalbandkomfortrauschen hinzu, während die zweite Erweiterungsschicht Breitbandinformation hinzufügt, wobei der SID viel kleiner ist als jeder andere Rahmen. Die Bildung der Parameter für Schmalbandkomfortrauschen und der Breitbandinformation ist nicht beschrieben. Ein Marker (M) bit soll bei Verwendung von DTX im RTP header auf eins gesetzt sein.
Zur Sprachpausenerkennung (Voice Activity Detection, VAD) wird hingewiesen auf ITU-T G.729, Annex B (11/96): SERIES G: TRANSMISSION SYSTEMS AND MEDIA, DIGITAL SYSTEMS AND NETWORKS, Digital transmission systems -Terminal equipments - Coding of analogue signals by methods other than PCM, Coding of speech at 8 kbits/s using conjugate-structure algebraic-code-excited linear prediction (CS-ACELP), Annex B: "A silence compression scheme for G.729 optimized for terminals conforming to Recommendation V.70", ITU-T RECOMMENDATION G.729 - Annex B, 1. November 1996 (1996-11-01), Seiten i, ii, iii + 1-16, XP002259964, insbesondere Abschnitt B.4.1.1.
Weiterhin gibt es den ITU-T Standard G.729.1 (05/2006): SERIES G: TRANSMISSION SYSTEMS AND MEDIA, DIGITAL SYSTEMS AND NETWORKS, Digital terminal equipments - Coding of analogue signals by methods other than PCM, "G.729-based embedded variable bit-rate coder: An 8-32 kbit/s scalable wideband coder bitstream interoperable with G.729", ITU-T RECOMMENDATION G.729.1, approved on 29 May 2006 (2006-05-29) by ITU-T Study Group 16 (2005-2008), International Telecommunication Union, Genf, CH, ITU-T Rec. G.729.1 (05/2006), XP01740459.
In gegenwärtigen skalierbaren Kodierungsverfahren erfolgt die Enkodierung der Hintergrundrauschinformation entweder über die gesamte Bandbreite des Eingangsrauschsignals oder über einen Ausschnitt aus der Bandbreite des Eingangsrauschsignals. Das enkodierte Rauschsignal wird in Form von SID-Rahmen über das DTX-Verfahren übertragen und empfängerseitig rekonstruiert. Das rekonstruierte, d.h. synthetisierte Komfortrauschen weist also eventuell eine andere Qualität als die empfängerseitig synthetisierte Sprachinformation auf. Dies wirkt sich nachteilig auf die Rezeption des Empfängers aus. Aufgabe der Erfindung ist es, eine verbesserte Implementierung des DTX-Verfahrens in skalierbaren Sprachcodecs anzugeben.

Die Aufgabe wird durch den Gegenstand der unabhängigen Ansprüche gelöst.

Ein Grundgedanke der Erfindung besteht darin, die für die Übertragung von Sprachinformationen bekannte Skalierbarkeit analog bei der Bildung eines SID-Rahmens vorzusehen.

Das erfindungsgemäße Verfahren zur Enkodierung eines SID-Rahmens für eine Übermittlung von Hintergrundrauschinformationen in Anwendung eines skalierbaren Sprachsignalkodierungsverfahren sieht eine Enkodierung eines schmalbandigen ersten und eines breitbandigen zweiten Anteils der Hintergrundrauschinformation vor. Die Enkodierung wird üblicherweise zeitgleich und auf verschiedene Art und Weise erfolgen. Die Enkodierung eines Anteils kann jedoch selbstverständlich auch zeitlich versetzt vor oder nach einer Enkodierung eines anderen Anteils erfolgen. Ebenso kann die Enkodierung der beiden Anteile optional auch in gleicher Weise erfolgen.
Nach der Enkodierung der beiden Anteile wird ein SID-Rahmen gebildet mit getrennten Bereichen für den ersten und den zweiten Anteil. Dies bedeutet mit anderen Worten, dass im SID-Rahmen ein erster Datenbereich die Daten für den enkodierten ersten Anteil aufnimmt, während ein davon getrennter zweiter Datenbereich die Daten für den enkodierten zweiten Anteil aufnimmt.

Ein wesentlicher Vorteil der Erfindung besteht darin, dass empfängerseitig bestimmt werden kann, ob ein Komfortrauschen auf Basis des breitbandigen Anteils der übertragenen SID-Rahmen oder auf Basis des schmalbandigen Anteils erfolgen soll. Dies ist von besonderem Vorteil für die empfängerseitige akustische Rezeption in einer Situation, in der die Übertragungsrate für Sprachinformationsrahmen verringert wurde, dass nur noch schmalbandige Sprachinformationen übertragen werden. Wird nämlich, wie im derzeitigen Stand der Technik, schmalbandige Sprachinformationen in Verbindung mit breitbandigen Rauschen synthetisiert, ist dies für den Empfänger sehr irritierend. Die besagte Verringerung der Übertragungsrate für Sprachinformationsrahmen kann zum Beispiel durch eine hohe Auslastung (Congestion) des Netzwerks zwischen Sender und Empfänger verursacht sein. Die wesentlich kleineren SID-Rahmen sind von einem solchen Netzwerkengpass nicht betroffen. Für sie besteht also weder ein Zwang zur Reduzierung ihrer Datenübertragungsrate noch ihres Inhalts.

Vorteilhafte Weiterbildungen der Erfindung sind in den Unteransprüchen angegeben.

Gemäß einer ersten vorteilhaften Ausgestaltung der Erfindung ist ein dritter Anteil in der Definition des SID-Rahmens vorgesehen. Dieser enthält enkodierte Hintergrundrauschparameter, welche mit einer erhöhten Datenrate enkodiert sind, wenngleich der dritte Anteil immer noch schmalbandige Daten (erweiterte schmalbandige Daten bzw. »Enhanced Low Band«) enthält. Der Vorteil einer Definition des SID-Rahmens mit diesem dritten Anteil besteht in einer Möglichkeit, ein Rauschsignal in einer im Vergleich zur herkömmlichen schmalbandigen Kodierungsweise gesteigerten Qualität wiederzugeben und dabei noch in Konformität zum Standard G.729.B zu bleiben.

Ein Ausführungsbeispiel mit weiteren Vorteilen und Ausgestaltungen der Erfindung wird im Folgenden anhand der Zeichnung näher erläutert.

Dabei zeigt die einzige FIG eine Struktur eines erfindungsgemäßen SID-Rahmens.

Im Folgenden wird der der Erfindung zugrundeliegende technische Hintergrund, zunächst ohne Bezugnahme auf die Zeichnung, näher beschrieben.

In gegenwärtigen skalierbaren Kodierungsverfahren für breitbandige Sprach-Codecs implementierte Verfahren zur diskontinuierlichen Übertragung (DTX) unterstützen für die Übertragung der Hintergrundrauschinformation derzeit nicht den skalierbaren Charakter, welcher für die Übertragung der Sprachinformation vorgesehen ist.

Als derzeitige Umgehungslösung erfolgt eine Enkodierung entweder über die gesamte Bandbreite des Eingangsrauschsignals oder über einen Ausschnitt aus der Bandbreite des Eingangsrauschsignals. Aus diesem Grund besteht ein Bedarf für verbesserte Verfahren.

In der Vergangenheit wurden hauptsächlich zwei Typen von Sprachcodecs entwickelt, einerseits schmalbandige Sprachcodecs wie z.B. 3GPP AMR, ITU-T G.729 und andererseits breitbandige Sprachcodecs, wie z.B. 3GPP AMR-WB, ITU-T G.722. Ein schmalbandiger Sprachcodec enkodiert Sprachsignale mit einer Abtastfrequenz von 8 kHz mit einer Bandbreite welche üblicherweise im Frequenzbereich zwischen 300 und 3400 Hz liegt. Ein breitbandiger Sprachcodec enkodiert ein Sprachsignal mit einer Abtastfrequenz von 16 kHz bei einer Bandbreite in einem Frequenzbereich zwischen 50 und 7000 Hz.

Einige dieser Codecs verwenden DTX-Verfahren, also diskontinuierliche Übertragungsverfahren, um die Gesamtübertragungsrate im Kommunikationskanal zu reduzieren. Gemäß dem DTX-verfahren werden SID-Rahmen gesendet, wobei die Bandbreite der SID-Rahmen mit der Bandbreite des Sprachsignals korrespondiert. In einem SID-Rahmen wird das Hintergrundrauschen während einer Sprechpause beschrieben.

Derzeit in der Entwicklung stehende Codecs konzentrieren sich auf eine skalierbare Kodierung. Mit Hilfe einer skalierbaren Ansatzes wird erreicht, dass das Ergebnis des Enkodiervorgangs verschiedene Blöcke enthält, welche den schmalbandigen Anteil des ursprünglichen Sprachsignals enthalten, den breitbandigen Anteil oder auch die volle Bandbreite des Sprachsignals enthalten, also z.B. einen Frequenzbereich zwischen 50 und 7000 Hz. Der breitbandige Anteil beginnt üblicherweise ab einer Frequenz von 4 kHz.

Die gegenwärtigen DTX-Verfahren unterstützen derzeit nicht den skalierbaren Charakter von Codecs. Stattdessen erfolgt eine Kodierung entweder über die gesamte Bandbreite des Eingangsprachsignals oder über einen Ausschnitt aus der Bandbreite des Eingangssignals. Aus diesem Grund besteht ein Bedarf für verbesserte Verfahren.

Zur Verdeutlichung wird im Folgenden das Enkodierverfahren gemäß ITU-T-Standards G.729.1 beschrieben. Bei diesem Codec G.729.1 handelt es sich um einen skalierbaren Sprachcodec, in welchem das DTX-Verfahren derzeit nicht skalierbar über die gesamte Bandbreite angewandt wird.

Das Codierverfahren lässt sich während einer aktiven Sprachperiode - in Abgrenzung zu einer als »Silent Period« erkannten Sprechpause - wie folgt charakterisieren:
Das Sprachsignal wird in zwei Anteile, nämlich einen schmalbandigen (Lowband) Teil und einen breitbandigen (Highband) Anteil zerlegt. Beide Signale sind mit einer Abtastfrequenz von 8 kHz abgetastet. Die Aufteilung in einen schmalbandigen und einen breitbandigen Anteil erfolgt in einem speziellen Bandpassfilter, welcher auch als QMF (Quadrature Mirror Filter) bezeichnet wird.

Der schmalbandige Anteil des Sprachsignals wird mit einer Datenrate von 8 und 12 kbit/s enkodiert. Zur Enkodierung des Sprachsignals wird ein CELP-Verfahren (Code Excited Linear Prediction) angewandt. Für Datenraten oberhalb von 14 kbit/s wird der schmalbandige Anteil weiter unter Berücksichtigung des »Transform Codec«-Abschnitts von G.729.1 modifiziert. Der breitbandige Anteil des aktuellen Rahmens - wiederum unter der Voraussetzung, dass dieser Sprachsignale enthält - wird mit einer Datenrate von 14 kbit/s unter Anwendung des TDBWE-Verfahrens (Time Domain Bandwidth Extension) enkodiert. Für Datenraten von über 14 kbit/s wird der »Transform Codec«-Abschnitt von G.729.1 angewandt.

Da der Standard G.729.1 keine Verfahren zur diskontinuierlichen Übertragung bereitstellt, wird in Sprechpausen bzw. »non active voice periods« eine Umgehungslösung angewandt, welche im Folgenden beschrieben wird.

Das Sprachsignal wird ebenfalls in einen schmalbandigen und einen breitbandigen Anteil zerlegt, wobei beide Anteile mit einer Frequenz von 8 kHz abgetastet werden. Die Zerlegung erfolgt ebenfalls über ein QMF-Filter.

Der schmalbandige Anteil wird unter Verwendung einer schmalbandigen SID-Information enkodiert. Diese schmalbandige SID-Information wird zu einem späteren Zeitpunkt in einem SID-Rahmen, welcher kompatibel zum Standard G.729 ist, an den Empfänger gesandt. Weitere wie oben beschriebene Maßnahmen können zu einer Verbesserung des schmalbandigen SID-Anteils beitragen.

Der breitbandige Anteil wird unter Anwendung eines modifizierten TDBWE-Verfahrens enkodiert. Während einer sog. Überhangperiode (Hangover Period) wird das Sprachsignal weiterhin mit einer Datenrate von 14 kbit/s enkodiert, während gleichzeitig das während der Sprechpause erkannte Hintergrundrauschen ausgewertet und entsprechende Parameter eingestellt werden. Die Auswertung des Hintergrundrauschens erfolgt hinsichtlich der Energie des Rauschsignals und hinsichtlich seiner Frequenzverteilung. Im Gegensatz zu dem vom Standard G.729.1 vorgesehenen TDBWE-Verfahren wird jedoch die zeitliche Feinstruktur nicht ausgewertet, sondern lediglich ein Durchschnitt der Energie über den Rahmen gebildet.

Im Folgenden wird eine Ausführungsform des erfindungsgemäßen Verfahrens anhand der FIG erläutert.

Die FIG zeigt einen SID-Rahmen mit getrennten Bereichen für einen schmalbandigen ersten Anteil LB (»Low Band«), einen breitbandigen zweiten Anteil HB (»High Band«) und einen itermediären dritten Anteil ELB (»Enhanced Low Band«).

Der erste Anteil LB enthält dabei enkodierte Hintergrundrauschparameter, welche mit einer Datenrate von 8 kbit/s oder darunter enkodiert sind. Die Datenlänge des ersten Anteils LB beträgt beispielsweise 15 Bit.

Der zweite Anteil HB enthält enkodierte Hintergrundrauschparameter, welche mit einer Datenrate zwischen 14 kbit/s und 32 kbit/s enkodiert sind. Die Datenlänge des zweiten Anteils HB beträgt beispielsweise 19 Bit.

Der dritte Anteil ELB enthält enkodierte Hintergrundrauschparameter, welche mit einer Datenrate von größer als 8kbit/s also beispielsweise 12 kbit/s enkodiert sind. Die Datenlänge des dritten Anteils ELB beträgt beispielsweise 9 Bit. Der Vorteil einer Definition des SID-Rahmens mit einem dritten Anteil ELB besteht in einer Möglichkeit, ein Rauschsignal in einer im Vergleich zur herkömmlichen schmalbandigen Kodierungsweise gesteigerten Qualität wiederzugeben und dabei noch in Konformität zum Standard G.729.B zu bleiben.

Während einer Sprechpause werden auf Seiten des Enkoders Charakteristika des Hintergrundrauschens angelernt. Die Charakteristika umfassen insbesondere die zeitliche Verteilung als auch die spektrale Form des Hintergrundrauschens. Für den Anlernvorgang wird ein Filterverfahren angewandt, welches zeitliche und spektrale Parameter des Hintergrundrauschens aus vorangegangenen Rahmen berücksichtigt. Ergeben sich signifikante Änderungen im Charakter oder in der Stärke des Hintergrundrauschens, wird eine Entscheidung auf Basis von Grenzwertparametern (Threshold Values) getroffen, ob ein Bedarf besteht, die angelernten Parameter zu aktualisieren.

Auf Seiten des Dekoders bzw. Empfängers wird folgendes Verfahren durchgeführt: Wenn ein »regulärer«, d.h. ein sprachsignalenthaltender Rahmen empfangen wird, wird die übliche Dekodierung ausgeführt. Die Datenrate für solche regulären Rahmen beträgt üblicherweise 8 kbit/s oder darüber. Wenn ein SID-Rahmen empfangen wird, wird Komfortrauschen synthetisiert, wobei im Falle eines breitbandigen SID ein breitbandiges Komfortrauschen synthetisiert und mit einem ausgelesenen Verstärkungsfaktor ausgegeben wird.

Im Folgenden wird das erfindungsgemäße Verfahren mit weiteren Ausgestaltungen der Erfindung beschrieben.

Die Ausgestaltungen betreffen weitere Details zur Einbeziehung des DTX-Verfahrens in breitbandige Codecs wie z.B. G.729.1 und weiterhin Verfahren zur Modifizierung des TDBWE-Verfahrens, welche eine Synthetisierung von Komfortrauschen während nicht-aktiver Rahmen (Non Active Frames), d.h. Rahmen ohne Sprachinformation, unterstützen.

Gemäß einer Ausgestaltung ist folgendes Vorgehen vorgesehen.
- Produzieren einer schmalbandigen SID-Information zur Erzeugung eines G.729- bzw. G.729.B- kompatiblen SID-Rahmens (erster Anteil LB des erfindungsgemäßen SID-Rahmens)
- Produzieren einer breitbandigen SID-Information unter Verwendung eines modifizierten TDBWE-Verfahrens (zweiter Anteil HB des erfindungsgemäßen SID-Rahmens)
- Optional werden Verbesserungen bezüglich der schmalbandigen und/oder der breitbandigen SID-Informationen vorgenommen.
- Das Hintergrundrauschen wird während einer Phase, welche einem Senden der ersten SID-Rahmen vorausgeht, bezüglich der Energie- und/oder Frequenzverteilung analysiert bzw. »angelernt«.
- SID-Rahmen werden gesendet, wenn eine signifikante Änderung des breitbandigen Anteils des Hintergrundrauschens detektiert wird oder wenn eine Aktualisierung der schmalbandigen SID-Informationen gesendet werden soll.

Eine Implementierung dieses Ausführungsbeispiels erfolgt in folgenden Phasen:
- Mit Hilfe eines VAD-Verfahrens wird eine aktive Sprachphase bzw. eine Sprechpause definiert.
- Wird durch das VAD-Verfahren ein Wechsel in eine Sprechpause angezeigt, wird eine Überhangperiode (Hang Over Period) gestartet. Während der Überhangperiode wird die Datenrate des Enkodierers auf 14kbit/s reduziert, wenn die vorhergehende Datenrate einen höheren Wert aufgewiesen hat. Für den Fall dass die vorhergehende Datenrate des Enkodierers bereits Werte um 12 kbit/s betragen hat, wird die Datenrate auf einen Wert von 8 kbit/s reduziert.
- Während der Überhangperiode wird das Hintergrundrauschen bezüglich des schmalbandigen Anteils in analoger Weise zum Vorgehen in Standard G.729 angelernt, jedoch unter Verwendung einer höheren Anzahl von Rahmen. Hierbei kann optional ein Filterverfahren angewandt werden, durch welches erreicht wird, dass aktuellen Rahmen eine höhere Wichtigkeit zugeordnet wird als vorausgegangenen Rahmen.
- Während der Überhangperiode wird das Hintergrundrauschen darüber hinaus im breitbandigen Anteil angelernt. Optional wird für eine Vereinfachung der Implementierung, insbesondere zur Reduzierung des Speicherplatzbedarfs, ein modifiziertes TDBWE-Verfahren eingesetzt, welche durch eine vereinfachte Enkodierung im Zeitbereich gekennzeichnet ist. Optional kann eine weitere Vereinfachung im modifizierten TDBWE-Verfahren dadurch erreicht werden, dass die Enkodierung im Zeitbereich nur mit der Energie des Signals im Zeitbereich korrespondiert. Eine weitere optionale vereinfachte Enkodierung besteht darin, spektrale Glättungsverfahren anzuwenden, da die Energie im Zeitbereich und im Frequenzbereich als Folge des Parsevaltheorems gleiche Werte liefert. Auch im breitbandigen Anteil des Hintergrundrauschens können optional weitere Filterungsmaßnahmen angewandt werden, welche das Ziel haben, aktuellen Rahmen eine höhere Wichtigkeit als vorausgegangenen Rahmen zuzuordnen.
- Nach Beendigung der Überhangperiode wird ein erster SID-Rahmen gesendet, welcher eine grobe Repräsentierung des Hintergrundrauschens enthält. Die grobe Beschreibung des Hintergrundrauschens wurde während der Überhangperiode angelernt.
- Solange durch die VAD keine aktive Phase (Sprechen) detektiert wurde, wird auf Seiten des Dekoders bzw. Empfängers ein Komfortrauschen auf Basis der empfangenen SID-Rahmen synthetisiert.
- Änderungen des Hintergrundrauschens werden im schmalbandigen Anteil des SID-Rahmens detektiert, wobei ein ähnliches Verfahren zu G.729 verfolgt wird, wenngleich verschiedene Parameter berücksichtigt werden.
- Im breitbandigen Anteil werden gefilterte Energieparameter zur Beschreibung des Hintergrundrauschens benutzt. Diese umfassen z.B. Parameter von Einhüllkurven im Zeitbereich tenv_fidx und/oder Parameter von Einhüllkurven im Frequenzbereich fenv_fidx[i], wobei ein jeweiliger Index idx einen jeweiligen Rahmen identifiziert und wobei die Einhüllkurve im Frequenzbereich von einer geeigneten Anzahl von Frequenzwerten i={1,..., NB-SUBBANDS} zur Beschreibung der spektralen Eigenschaften des Hintergrundrauschens gebildet wird. Die gefilterten Energieparameter werden von den in G.729.1 definierten TDBWE-Parameter abgeleitet unter Verwendung geeigneter Tiefpassfilter: $tenv _ {f}_{idx} = {α}_{tenv} ⋅ ten {v}_{idx} + \left(1-{α}_{tenv}\right) ⋅ tenv _ {f}_{idx - 1}$ $fenv _ {f}_{idx} \left[i\right] = {α}_{tenv} ⋅ fen {v}_{idx} \left[i\right] + \left(1-{α}_{tenv}\right) ⋅ fenv _ {f}_{idx - 1} \left[i\right] ,$ welche auf die Einhüllparameter im Frequenz- und im Zeitbereich entsprechend angewandt werden.
- Änderungen im breitbandigen Anteil der Energieparameter werden überwacht und detektiert, indem die gefilterten Energieparameter des gegenwärtigen Rauschsignals verglichen werden mit zwei Sätzen aus Vergleichswerten dieser Parameter, wobei ein Satz von Vergleichswerten die Parameter aus dem vorangegangenem Rahmen mit dem Index idx-1 ist: $temp _ d = 20 ⋅ \frac{log \left(2\right)}{log \left(10\right)} ⋅ | tenv _ {f}_{idx} - tenv _ {f}_{idx - 1} |$ $spec _ d = 20. \frac{log \left(2\right)}{log \left(10\right)} ⋅ \frac{1}{NB _ SUBBANDS} ⋅ {\sum }_{i = 1}^{NB _ SUBBANDS} | fenv _ {f}_{idx} \left[i\right] - fenv _ {f}_{idx - 1} \left[i\right] |$ und wobei der andere Satz aus Parametern des zuletzt übertragenen Rahmens mit dem Index last_tx besteht. Wenn einer der Parameterunterschiede (temp_d, spec_d, temp_ch, spec_ch) einen geeignet gewählten Grenzwert überschreitet: $temp _ ch = 20 ⋅ \frac{log \left(2\right)}{log \left(10\right)} ⋅ | tenv _ {f}_{idx} - tenv _ {f}_{last _ tx} |$ $spec _ ch = 20. \frac{log \left(2\right)}{log \left(10\right)} ⋅ \frac{1}{NB _ SUBBANDS} ⋅ {\sum }_{i = 1}^{NB _ SUBBANDS} | fenv _ {f}_{idx} \left[i\right] - fenv _ {f}_{last _ tx} \left[i\right] |$ muss ein neuer SID-Update-Rahmen gesendet werden.
- Sobald durch die VAD eine Sprachperiode erkannt wird, wird das Sprachsignal mit der benötigten Übertragungsrate übertragen und die Synthetisierung von Komfortrauschen auf der Dekoderseite beendet. Somit stellt sich ein regulärer Dekodierungsbetrieb ein wie in G.729.1.

## Patentansprüche

1. Verfahren zur Enkodierung eines SID-Rahmens (SID) für eine Übermittlung von Hintergrundrauschinformationen in Anwendung eines skalierbaren Sprachsignalkodierungsverfahren mit folgenden Schritten:
Enkodierung eines schmalbandigen ersten Anteils (LB) und eines breitbandigen zweiten Anteils (HB) der Hintergrundrauschinformation;
Bildung des SID-Rahmens (SID) mit getrennten Bereichen für den ersten (LB) und den zweiten (HB) Anteil;
Vorsehen der Skalierbarkeit für die Übertragung von Sprachinformationen analog bei der Bildung des SID-Rahmens (SID) derart, dass empfängerseitig bestimmt wird, ob ein Komfortrauschen auf Basis des breitbandigen zweiten Anteils (HB) des übertragenen SID-Rahmens (SID) oder auf Basis des schmalbandigen ersten Anteils (LB) erfolgt, wobei,
wenn breitbandige Sprachinformationen übertragen werden, das Komfortrauschen auf Basis des breitbandigen zweiten Anteils (HB) des übertragenen SID-Rahmens (SID) erfolgt, und, wenn schmalbandige Sprachinformationen übertragen werden, das Komfortrauschen auf Basis des schmalbandigen ersten Anteils (HB) des übertragenen SID-Rahmens (SID) erfolgt;
wobei ein schmalbandiger dritter Anteil (ELB) enkodiert wird und dass der SID-Rahmen (SID) mit einem zusätzlichen getrennten Bereich für den dritten Anteil (ELB) gebildet wird;
wobei der schmalbandige dritte Anteil (ELB) in einer im Vergleich zum schmalbandigen ersten Anteil gesteigerten Qualität durch eine erhöhte Datenrate der Enkodierung von zeitlichen und spektralen Parametern des Hintergrundrauschens und in Konformität zu dem Standard G.729.B wiedergegeben wird;
wobei der erste Anteil (LB) der Hintergrundrauschinformation gemäß Kodierungsrichtlinien des Standards G.729.B enkodiert wird;
**dadurch gekennzeichnet,**
**dass** der zweite Anteil (HB) der Hintergrundrauschinformation gemäß eines modifizierten TDBWE-Verfahrens enkodiert wird, wobei eine Vereinfachung im modifizierten TDBWE-Verfahren dadurch erreicht wird, dass eine Enkodierung im Zeitbereich nur mit der Energie des Signals im Zeitbereich korrespondiert.

2. Verfahren nach einem der vorgenannten Ansprüche, **dadurch gekennzeichnet, dass** während einer Sprechpause auf Seiten eines Enkoders Charakteristika eines Hintergrundrauschens analysiert und berücksichtigt, also angelernt werden, wobei die Charakteristika insbesondere die zeitliche Verteilung als auch die spektrale Form des Hintergrundrauschens umfassen.

3. Verfahren nach Anspruch 2, **dadurch gekennzeichnet, dass** für den Anlernvorgang ein Filterverfahren angewandt wird, welches zeitliche und spektrale Parameter des Hintergrundrauschens aus vorangegangenen Rahmen berücksichtigt.

4. Verfahren nach Anspruch 3, **dadurch gekennzeichnet, dass**, falls sich signifikante Änderungen im Charakter oder in der Stärke des Hintergrundrauschens ergeben, eine Entscheidung auf Basis von Grenzwertparametern (Threshold Values) getroffen wird, ob ein Bedarf besteht, die angelernten Parameter zu aktualisieren.

5. Verfahren nach Anspruch 4, **dadurch gekennzeichnet, dass** SID-Rahmen (SID) gesendet werden, wenn eine signifikante Änderung des breitbandigen zweiten Anteils (HB) des Hintergrundrauschens detektiert wird oder wenn eine Aktualisierung des schmalbandigen ersten Anteils (LB) gesendet werden soll.

6. Verfahren nach einem der vorgenannten Ansprüche, **dadurch gekennzeichnet, dass** während einer Überhangperiode, die nach einem Wechsel von einer aktiven Sprachphase in eine Sprechpause zum Anlernen des Hintergrundrauschens startet, Filterverfahren zur Zuordnung einer höheren Wichtigkeit eines aktuellen Rahmens als vorausgegangenen Rahmen angewandt werden.

7. Verfahren nach einem der vorgenannten Ansprüche, **dadurch gekennzeichnet, dass** im breitbandigen zweiten Anteil (HB) gefilterte Energieparameter zur Beschreibung eines Hintergrundrauschens benutzt werden, die Parameter von Einhüllkurven im Zeitbereich (tenv_fidx) und/oder Parameter von Einhüllkurven im Frequenzbereich (fenv_fidx[i]) umfassen.

8. Verfahren nach Anspruch 7, **dadurch gekennzeichnet, dass** ein jeweiliger Index (idx) einen jeweiligen Rahmen identifiziert, wobei die Einhüllkurve im Frequenzbereich von einer geeigneten Anzahl von Frequenzwerten (i={1,..., NB-SUBBANDS}) zur Beschreibung der spektralen Eigenschaften des Hintergrundrauschens gebildet wird.

9. Codec mit Mitteln zur Durchführung des Verfahrens nach einem der Ansprüche 1 bis 8.

10. Codec nach Anspruch 9, **gekennzeichnet durch** eine Implementierung im an sich bekannten ITU-T Standard G.729.1.

## Claims

1. A method for encoding a SID frame (SID) for a transmission of background noise information by using a scalable speech signal coding method with the following steps:
Encoding a narrowband first portion (LB) and a broadband second portion (HB) of the background noise information;
forming the SID frame (SID) with separated domains for the first (LB) and the second (HB) portion;
providing the scalability for the analogous transmission of speech information when forming the SID frame (SID), such that it is determined on the receiver side whether a comfort noise is based on the broadband second portion (HB) of the transmitted SID frame (SID) or based on the narrowband first portion (LB), wherein,
when broadband speech information is transmitted, the comfort noise is based on the broadband second portion (HB) of the transmitted SID frame (SID) and when narrowband speech information is transmitted, the comfort noise is based on the narrowband first portion (HB) of the transmitted SID frame (SID) ;
wherein a narrowband third portion (ELB) is encoded and the SID frame (SID) is formed with an additional separated domain for the third portion (ELB);
wherein the narrowband third portion (ELB) is rendered in an enhanced quality compared to the narrowband first portion due to an increased data rate of the encoding of temporal and spectral parameters of the background noise and in conformity with standard G.729.B;
wherein the first portion (LB) of the background noise information is encoded according to coding guidelines of standard G.729.B;
**characterized in that**
the second portion (HB) of the background noise information is encoded according to a modified TDBWE method, wherein a simplification of the modified TDBWE method is achieved **in that** an encoding in the time domain only corresponds with the energy of the signal in the time domain.

2. The method according to one of the preceding claims, **characterized in that** during a speech pause on the part of an encoder, characteristics of a background noise are analyzed and taken into account, i.e. learned, wherein the characteristics in particular comprise the temporal distribution and the spectral form of the background noise.

3. The method according to claim 2, **characterized in that** a filter method is used for the learning process, the method taking into account temporal and spectral parameters of the background noise from preceding frames.

4. The method according to claim 3, **characterized in that**, if there are significant changes of the character or of the intensity of the background noise, a decision of whether there is a need to update the learned parameters is made on the basis of threshold value parameters.

5. The method according to claim 4, **characterized in that** SID frames (SID) are sent when a significant change of the broadband second portion (HB) of the background noise is detected or when an update of the narrowband first portion (LB) is to be sent.

6. The method according to one of the preceding claims, **characterized in that**, during a transition period which starts after a switchover from an active speech phase to a speech pause for learning the background noise, filter methods for assigning a higher priority to a current frame than to preceding frames are used.

7. The method according to one of the preceding claims, **characterized in that**, in the broadband second portion (HB), filtered energy parameters for describing a background noise are used, comprising parameters of enveloping curves in the time domain (tenv_fidx) and/or parameters of enveloping curves in the frequency domain (fenv_fidx[i]).

8. The method according to claim 7, **characterized in that** a respective index (idx) identifies a respective frame, wherein the enveloping curve in the frequency domain is formed by a suitable number of frequency values (i={1,..., NB-SUBBANDS}) for describing the spectral characteristics of the background noise.

9. A codec with means for performing the method according to one of claims 1 to 8.

10. The codec according to claim 9, **characterized by** an implementation of standard ITU-T G.729.1 which is known per se.

## Revendications

1. Procédé d'encodage d'une trame SID (SID) pour une transmission d'informations de bruit de fond en application d'un procédé de codage de signaux vocaux modulable avec les étapes suivantes :
encodage d'une première partie à bande étroite (LB) et d'une deuxième partie à bande large (HB) de l'information de bruit de fond ;
formation de la trame SID (SID) avec des domaines séparés pour la première (LB) et la deuxième (HB) partie ;
prédiction de la modularité pour la transmission d'informations vocales analogue à celle lors de la formation de la trame SID (SID) de sorte qu'il est déterminé côté récepteur, si un bruit de confort a lieu sur la base de la deuxième partie à bande large (HB) de la trame SID (SID) transmise ou sur la base de la première partie à bande étroite (LB), dans lequel, lorsque des informations vocales à bande large sont transmises, le bruit de confort a lieu sur la base de la deuxième partie à bande large (HB) de la trame SID (SID) transmise, et, lorsque des informations vocales à bande étroite sont transmises, le bruit de confort a lieu sur la base de la première partie à bande étroite (HB) de la trame SID (SID) transmise ;
dans lequel une troisième partie à bande étroite (ELB) est encodée et que la trame SID (SID) est formée avec un domaine séparé supplémentaire pour la troisième partie (ELB) ;
dans lequel la troisième partie à bande étroite (ELB) est rendue dans une qualité accrue par rapport à la première partie à bande étroite par un débit de données accru de l'encodage de paramètres temporels et spectraux du bruit de fond et en conformité avec le standard G.729.B ;
dans lequel la première partie (LB) de l'information de bruit de fond est encodée conformément aux directives de codage du standard G.729.B ;
**caractérisé en ce**
**que** la deuxième partie (HB) de l'information de bruit de fond est encodée conformément à un procédé TDBWE modifié,
dans lequel une simplification dans le procédé TDBWE modifié est atteinte par le fait qu'un encodage dans le domaine temporel correspond seulement à l'énergie du signal dans le domaine temporel.

2. Procédé selon l'une quelconque des revendications précédentes, **caractérisé en ce que** pendant une pause vocale du côté d'un encodeur, des caractéristiques d'un bruit de fond sont analysées et prises en compte, donc apprises, dans lequel les caractéristiques comprennent en particulier la distribution temporelle tout comme la forme spectrale du bruit de fond.

3. Procédé selon la revendication 2, **caractérisé en ce qu'**un procédé de filtrage, qui tient compte de paramètres temporels et spectraux du bruit de fond de trames précédentes, est appliqué pour le procédé d'apprentissage.

4. Procédé selon la revendication 3, **caractérisé en ce que** s'il résulte des modifications significatives dans le caractère ou dans l'intensité du bruit de fond, une décision est prise sur la base de paramètres de valeur limite (Threshold Values), s'il y a besoin d'actualiser les paramètres appris.

5. Procédé selon la revendication 4, **caractérisé en ce que** des trames SID (SID) sont envoyées, lorsqu'une modification significative de la deuxième partie à bande large (HB) du bruit de fond est détectée ou lorsqu'une actualisation de la première partie à bande étroite (LB) doit être envoyée.

6. Procédé selon l'une quelconque des revendications précédentes, **caractérisé en ce que** pendant une période d'excédent, qui commence après un changement d'une phase vocale active à une pause vocale pour l'apprentissage du bruit de fond, des procédés de filtrage pour l'association d'une plus grande importance d'une trame actuelle que la trame précédente sont appliqués.

7. Procédé selon l'une quelconque des revendications précédentes, **caractérisé en ce que** des paramètres d'énergie filtrés dans la deuxième partie à bande large (HB) sont utilisées pour la description d'un bruit de fond, qui comprennent des paramètres d'enveloppes dans le domaine temporel (tenv_fidx) et/ou des paramètres d'enveloppes dans le domaine de fréquence (fenv_fidx[i]).

8. Procédé selon la revendication 7, **caractérisé en ce qu'**un indice respectif (idx) identifie une trame respective, dans lequel l'enveloppe est formée dans le domaine de fréquence par un nombre adapté de valeurs de fréquence (i={1, ..., NB-SUBBANDS}) pour la description des propriétés spectrales du bruit de fond.

9. Codec avec des moyens pour la réalisation du procédé selon l'une quelconque des revendications 1 à 8.

10. Codec selon la revendication 9, **caractérisé par** une mise en oeuvre dans le standard ITU-T G.729.1 connu en soi.
